# EUROPÄISCHE PATENTSCHRIFT

(11) **EP 1 698 750 B1**
(45) Veröffentlichungstag und Bekanntmachung des Hinweises auf die Patenterteilung: **11.03.2009**
(21) Anmeldenummer: 06011068.1
(22) Anmeldetag: 16.09.2003
(51) Int. Cl.: E05C 7/04, E05B 17/20, E05C 1/06, E05C 9/00

(54) **Beschlaganordnung für zweiflügelige, setzholzfreie Fenster, Türen oder dergleichen**
Fitting assembly for a double-wing door, window or similar without central mullion
Ensemble de ferrure pour porte, fenêtre ou autre à deux vantaux sans meneau central

(30) Priorität: 25.11.2002 DE 20218256 U
(43) Veröffentlichungstag der Anmeldung: 06.09.2006
(62) Teilanmeldung aus: 03020950.6
(73) Patentinhaber: MAYER & CO., 5020 Salzburg (AT)
(72) Erfinder: Kofler, Gerhard Erich, Ing., 5023 Salzburg (AT)
(74) Vertreter: Manitz, Finsterwald & Partner GbR

(56) Entgegenhaltungen:
- DE-U- 20 211 725

## Beschreibung

Die Erfindung betrifft eine Beschlaganordnung für zweiflügelige, setzholzfreie Fenster, Türen oder dergleichen mit an vertikalen Stulpschienen geführten Treibstangen zur Betätigung von zwischen unterschlagendem Flügel und Blendrahmen und/oder dem aufschlagenden Flügel und dem unterschlagenden Flügel wirksamen Verriegelungen sowie einer im montierten Zustand dem unterschlagenden Flügel zugeordneten und im Falzbereich zwischen den beiden Flügeln gelegenen, aus einem an einer ersten Treibstange angelenkten Betätigungshebel und einem einerseits an dem Betätigungshebel und andererseits an einer zweiten Treibstange angelenkten Zwischenhebel bestehenden Hebelanordnung eines Stulpflügelgetriebes zur Treibstangenbetätigung, wobei die Hebelanordnung bei sich in Schließstellung befindenden Flügeln indirekt über ein Sperrorgan bewegungsblockiert ist, wobei das Sperrorgan aus einem auf der Stulpschiene verschiebbaren und an der Treibstange befestigten Riegelteil besteht, das in ein stulpschienenfestes, tunnelartig gestaltetes Sicherheitsschließblech eingreift und bei geschlossenen Flügeln in seiner Bewegung durch einen zum Treibstangenbeschlag des aufschlagenden Flügels gehörenden und mit dem Sicherheitsschließblech verriegelten Schließzapfen blockiert ist, und wobei das Riegelteil mit seinem freien Ende über den Bereich der Längserstreckung einer Schließzapfenaufnahme im Sicherheitsschließblech verfahrbar ist.

Bei zweiflügeligen Fenstern oder Türen ist es einerseits bekannt, jeden der beiden Flügel separat an einer vertikalen Mittelstrebe zu verriegeln oder auch ohne derartige, in der Praxis als Setzholz bezeichnete Mittelstrebe zu arbeiten und in diesem Falle den unterschlagenden Flügel über ein Stulpgetriebe an diesem Blendrahmen zu verriegeln, wobei blendrahmenseitig entsprechende Schließteile vorgesehen sind, in die über das Stulpschienengetriebe betätigte Riegelelemente eingreifen können.

Zur Betätigung derartiger Stulpschienengetriebe ist es bekannt, einen Dreipunkthebelmechanismus zu verwenden, der im senkrechten Falzbereich des unterschlagenden Flügels angeordnet ist. Ein solcher Hebelmechanismus besteht beispielsweise aus einem an der Stulpschiene angelenkten Betätigungshebel sowie einem kurzen Zwischen- oder Steuerhebel, der zwischen dem Betätigungshebel und einer an der Stulpschiene geführten Treibstange angeordnet ist, welche zur Betätigung eines Riegelelements dient. Im verriegelten Zustand liegt der Betätigungshebel etwa parallel zur Stulpschiene im vertikalen Flügelfalz, und zur Entriegelung bzw. zum Öffnen des unterschlagenden Flügels wird der Betätigungshebel, nachdem der aufschlagende Flügel zuerst drehgeöffnet werden musste, nach vorne aus dem Flügelfalz herausbewegt.

Problematisch ist diese bekannte Lösung vor allem unter Sicherheitsaspekten. Wird nämlich bei einem Einbruch oder Einbruchsversuch das Einbrechwerkzeug zwischen dem unterschlagenden und dem aufschlagenden Flügel angesetzt und dabei die Deck- oder Schlagleiste weggerissen, so wird der im vertikalen Falzbereich liegende Betätigungshebel frei zugänglich und kann problemlos nach außen geschwenkt werden, wodurch die Verriegelung zwischen Blendrahmen und unterschlagendem Flügel aber auch dem aufschlagenden Flügel aufgehoben wird und sich damit der oder die Flügel öffnen lassen.

Eine Beschlaganordnung der eingangs angegebenen Art ist aus DE 202 11 725 U1 bekannt. Dabei greift ein mit einer Treibstange verbundenes Riegelteil ein in ein mit der zugehörigen Stulpschiene verbundenes Sicherheitsschließblech, wobei dieses Sicherheitsschließblech mit einem zum aufschlagenden Flügel gehörenden Riegelzapfen zusammenwirkt, der bei geschlossenen Flügeln im Bewegungsbereich des Riegelteils liegt und damit eine Treibstangenbetätigung blockiert. Das Riegelteil besteht dabei aus einem L- oder Z-förmigen Flachstangenteil, das mit der zugehörigen Treibstange vernietet ist und über einen Stulpschienenschlitz in das Sicherheitsschließblech ragt.

Aufgabe der Erfindung ist es, eine Beschlaganordnung der eingangs angegebenen Art mit einfachen und insbesondere auch nachrüstbaren Mitteln so auszugestalten, dass die Grundkriterien einer stabilen, einen Einbruch hemmenden bzw. verhindernden Sicherung an zweiflügeligen Fenstern ohne Setzholz und mit Stulpflügelgetriebe gewährleistet sind.

Gelöst wird diese Aufgabe nach der Erfindung im Wesentlichen dadurch, dass das Sicherheitsschließblech mittels einer ein Langloch in der Treibstange durchsetzenden Schraube (12) fixiert ist und dass das im Wesentlichen formschlüssig in das Sicherheitsschließblech eingreifende Riegelteil ein von der Schraube durchsetztes Langloch aufweist.

Auf diese Weise wird bei geschlossenen Flügeln der Schaltweg des Stulpflügelgetriebes durch den mit dem Sicherheitsschließblech zusammenwirkenden Schließzapfen, welcher am gegenüberliegenden Dreh-Kippbeschlag des aufschlagenden Flügels vorgesehen ist, derart stabil gesperrt, dass dann, wenn bei einem Einbruchversuch nach einem Wegreißen der Deckleiste der Betätigungshebel für das Stulpflügelgetriebe zum Lösen der Verriegelungen nach außen gezogen werden soll, das Riegelteil in Verbindung mit dem Schließzapfen jegliche Bewegung des Stulpflügelgetriebes blockiert und damit auch verhindert, dass der Betätigungshebel verschwenkt werden kann.

Die Erfindung wird nachfolgend anhand eines Ausführungsbeispiels unter Bezugnahme auf die Zeichnung erläutert; in der Zeichnung zeigt:
- Fig. 1: eine schematische Darstellung in Draufsicht und teilweise geschnittener Seitenansicht zur Erläuterung einer Ausführungsform der Erfindung bei geöffneten Flügeln, und
- Fig. 2: eine der Fig. 1 entsprechende Darstellung bei geschlossenen Flügeln.

Die in den Fig. 1 und 2 gezeigte Anordnung wird vorzugsweise oberhalb einer herkömmlichen Hebelanordnung zur Treibstangenbetätigung im vertikalen Falz zwischen unterschlagendem Flügel und aufschlagendem Flügel realisiert.

Fig. 1 zeigt die sich in diesem Bereich befindende Stulpschiene 1 mit an der Stulpschiene 1 geführter Treibstange 2". Auf der Stulpschiene 1 ist ein Sicherheitsschließblech 9 fest angebracht und/oder mittels einer ein Langloch 13 in der Treibstange 2" durchsetzenden Schraube 12 fixiert. Dieses Sicherheitsschließblech 9 besitzt eine Schließzapfenaufnahme 11, in die bei geschlossenen Flügeln ein vorzugsweise pilzförmig ausgebildeter Schließzapfen 10 eingreift, der am Dreh-Kippbeschlag des aufschlagenden Flügels vorgesehen bzw. mit einer Treibstange dieses Dreh-Kippbeschlags verbunden ist.

Mit der Treibstange 2" ist ein als Riegelteil ausgebildetes Sperrorgan 5 verbunden, insbesondere mittels einer Schraube 14 verschraubt und in einem Längsschlitz 15 der Stulpschiene 1 geführt. Dieses Riegelteil 5 greift im Wesentlichen formschlüssig in das Sicherheitsschließblech 9 ein, wobei das freie Ende dieses Riegelteils 5 in Abhängigkeit von der jeweiligen Stellung der Treibstange 2" zwischen den beiden in den Fig. 4 und 5 gezeigten Positionen verstellbar ist.

Die in Fig. 1 gezeigte Position entspricht z.B. einem drehgeöffneten Flügel, wobei der zum aufschlagenden Flügel gehörende Schließzapfen 10 außerhalb des Sicherheitsschließblechs 9 gelegen ist. Das Riegelteil 5 ist demgemäß frei beweglich, d.h. dass das Stulpflügelgetriebe am unterschlagenden Flügel unbehindert betätigt bzw. geschaltet werden kann.

Fig. 2 zeigt den Fall der geschlossenen und verriegelten Flügel, wobei zum einen das dem unterschlagenden Flügel zugeordnete Stulpschienengetriebe sich in der Verriegelungsstellung befindet und zum anderen der zum Dreh-Kippbeschlag des aufschlagenden Flügels gehörende Schließzapfen 10 in die Schließzapfenaufnahme 11 des Sicherheitsschließblechs 9 eingreift und damit eine zusätzliche, zwischen den beiden Flügeln wirkende Sicherheitsverriegelung realisiert.

Wesentlich ist aber in dieser Position, dass der Schließzapfen 10 mit seinem Kopfteil in der Bewegungsbahn des Riegelteils 5 gelegen ist und verhindert, dass dieses Riegelteil durch Betätigung der dem Stulpschienengetriebe des unterschlagenden Flügels zugeordneten Hebelanordnung 3, 4 nach oben bewegt werden kann, was gleichbedeutend mit einer Bewegungsblockierung der Treibstange 2" und damit auch der Hebelanordnung 3, 4 ist. Selbst wenn demgemäß im Rahmen eines Einbruchversuchs die im vertikalen Falzbereich gelegene Hebelanordnung 3, 4 zugänglich werden sollte, lässt sie sich aufgrund der Blockierung der Bewegung des Riegelglieds 5 durch den Schließzapfen 10 nicht betätigen, und damit lassen sich auch die Verriegelungen zwischen unterschlagendem Flügel und Blendrahmen nicht lösen, d.h. es wird die angestrebte, einen Einbruch hemmende bzw. verhindernde Sicherung an zweiflügeligen Fenstern ohne Setzholz und mit Stulpflügelgetriebe bestmöglich erreicht.

## Patentansprüche

1. Beschlaganordnung für zweiflügelige, setzholzfreie Fenster, Türen oder dergleichen mit an vertikalen Stulpschienen (1) geführten Treibstangen (2") zur Betätigung von zwischen unterschlagendem Flügel und Blendrahmen und/oder dem aufschlagenden Flügel und dem unterschlagenden Flügel wirksamen Verriegelungen sowie einer im montierten Zustand dem unterschlagenden Flügel zugeordneten und im Falzbereich zwischen den beiden Flügeln gelegenen, aus einem an einer ersten Treibstange angelenkten Betätigungshebel und einem einerseits an dem Betätigungshebel und andererseits an einer zweiten Treibstange angelenkten Zwischenhebel bestehenden Hebelanordnung eines Stulpflügelgetriebes zur Treibstangenbetätigung, wobei die Hebelanordnung bei sich in Schließstellung befindenden Flügeln indirekt über ein Sperrorgan (5) bewegungsblockiert ist, wobei das Sperrorgan aus einem auf der Stulpschiene (1) verschiebbaren und an der Treibstange (2") befestigten Riegelteil (5) besteht, das in ein stulpschienenfestes, tunnelartig gestaltetes Sicherheitsschließblech (9) eingreift und bei geschlossenen Flügeln in seiner Bewegung durch einen zum Treibstangenbeschlag des aufschlagenden Flügels gehörenden und mit dem Sicherheitsschließblech (9) verriegelten Schließzapfen (10) blockiert ist, und wobei das Riegelteil (5) mit seinem freien Ende über den Bereich der Längserstreckung einer Schließzapfenaufnahme (11) im Sicherheitsschließblech (9) verfahrbar ist,
**dadurch gekennzeichnet,**
**dass** das Sicherheitsschließblech (9) mittels einer ein Langloch (13) in der Treibstange (2") durchsetzenden Schraube (12) fixiert ist und dass das im Wesentlichen formschlüssig in das Sicherheitsschließblech (9) eingreifende Riegelteil (5) ein von der Schraube (12) durchsetztes Langloch aufweist.

## Claims

1. A fitting arrangement for double-wing windows, doors or the like without a mullion and having shootbolts (2") guided at vertical cover rails (1) for the actuation of latching devices operative between the overlapped wing and the fixed frame and/or between the overlapping wing and the overlapped wing and having a lever arrangement of a covered transmission for shootbolt actuation, said lever arrangement being associated in the installed state with the overlapped wing, being disposed in the rebate between the two wings and consisting of an actuation lever pivotally connected to a first shootbolt and an intermediate lever pivotally connected to the actuation lever at the one end and to a second shootbolt at the other end, wherein the lever arrangement is blocked against movement indirectly via a locking member (5) when the wings are in the closed position and wherein the locking member consists of a latch part (5) which is displaceable on the cover rail (1), which is fastened to the shootbolt (2"), which engages into a safety closing metal sheet (9) stationary with respect to the cover rail and of tunnel-like design and, which, when the wings are closed, is blocked in its movement by a closing spigot (10) belonging to the shootbolt fitting of the overlapping wind and latched with the safety closing metal sheet (9) and wherein the free end of the latch part (5) is movable over the region of the longitudinal extent of a closing spigot mount (11) in the safety closing metal sheet (9),
**characterized in that**
the safety closing metal sheet (9) is fixed by a screw (12) passing through an elongate hole (13) in the shootbolt (2"); and **in that** the latch part (5) engaging in a substantially shape matched manner into the safety closing metal sheet (9) has an elongate hole through which the screw (12) passes.

## Revendications

1. Ensemble de ferrure pour fenêtres, portes ou similaires à deux vantaux dépourvues de meneau central, comprenant des tringles d'entraînement (2") guidées sur des tringles de crémone verticales (1) pour l'actionnement de verrouillages agissant entre le battant passant par dessous et le cadre dormant et/ou entre le battant passant par-dessus et le battant passant par dessous, ainsi qu'un agencement à leviers d'un mécanisme de crémone associé à l'état monté au battant passant par dessous et disposé dans la région de feuillure entre les deux battants, constitué d'un levier d'actionnement articulé sur une première tringle d'entraînement et d'un levier intermédiaire articulé d'une part sur le levier d'actionnement et d'autre part sur une seconde tringle d'entraînement, pour l'actionnement des tringles d'entraînement, ledit agencement à leviers étant bloqué vis-à-vis des déplacements indirectement via un organe de blocage (5), lorsque les battants se trouvent en position de fermeture, et l'organe de blocage est constitué d'une partie formant verrou (5) déplaçable sur la tringle de crémone (1) et fixée sur la tringle d'entraînement (2"), qui s'engage dans une tôle de fermeture de sécurité (9) solidaire de la tige de crémone et conçue à la manière d'un tunnel et qui est bloquée dans son déplacement par un tenon de fermeture (10) appartenant à la ferrure de tringle d'entraînement du battant passant par-dessus et verrouillé avec la tôle de fermeture de sécurité (9), dans lequel la partie formant verrou (5) est déplaçable avec son extrémité libre sur la zone de l'extension longitudinale d'un logement de tenon de fermeture (11) dans la tôle de fermeture de sécurité (9),
**caractérisé en ce que**
la tôle de fermeture de sécurité (9) est fixée au moyen d'une vis (12) qui traverse un trou oblong (13) dans la tige d'entraînement (2") et **en ce que** la partie formant verrou (5) qui s'engage sensiblement par coopération de formes dans la tôle de fermeture de sécurité (9) présente un trou oblong traversé par la vis (12).
